# EUROPÄISCHE PATENTSCHRIFT

(11) **EP 0 236 530 B1**
(45) Veröffentlichungstag und Bekanntmachung des Hinweises auf die Patenterteilung: **18.10.1989**
(21) Anmeldenummer: 86103385.0
(22) Anmeldetag: 13.03.1986
(51) Int. Cl.: B07B 1/46

(54) **Siebbelag**
Screen bottom
Panneau de criblage

(43) Veröffentlichungstag der Anmeldung: 16.09.1987
(73) Patentinhaber: Hein, Lehmann Aktiengesellschaft, D-4000 Düsseldorf 1 (DE); Isenmann Siebe GmbH, D-76131 Karlsruhe (DE)
(72) Erfinder: Schmidt, Gerhard, D-7505 Ettlingen (DE); Hoppe, Kurt, D-4010 Hilden (DE)
(74) Vertreter: Cohausz & Florack Patentanwälte

(56) Entgegenhaltungen:
- EP-A- 0 118 800
- DE-A- 2 736 662
- DE-A- 3 425 485
- FR-A- 2 351 716
- GB-A- 2 092 917
- GB-A- 2 113 121

## Beschreibung

Die Erfindung betrifft einen Siebbelag mit nebeneinander angeordneten Siebelementen, die an Profilen, einer tragenden Unterkonstruktion durch zusätzliche Kunststoffprofile befestigt sind, die zwei seitliche Ränder benachbarter Siebelemente halten, oberhalb der Profile der Unterkonstruktion parallel verlaufen und an ihrer Unterseite Vorsprünge aufweisen, die an den Profilen der Unterkonstruktion rastend befestigt sind, wobei die Kunststoffprofile in Abständen mittig senkrechte Öffnungen aufweisen, in die von oben Bolzen rastend einsteckbar sind und die Öffnungen koaxial die Vorsprünge durchdringen und in die Profile der Unterkonstruktion hineinreichen.

Ein solcher Siebbelag ist aus der DE-OS 2 736 662 bekannt.

Der Kopf des Bolzens ragt über den Siebbelag hinaus, so daß er einem erhöhten Verschleiß ausgesetzt ist. Auch kann es bei diesem bekannten Siebbelag geschehen, daß die Befestigungsöffnungen in der Unterkonstruktion ausgeschlagen sind, so daß ein sicherer Halt nicht mehr gewährleistet ist.

Aufgabe der Erfindung ist es, einen Siebbelag der eingangs genannten Art so zu verbessern, daß die Bolzen nicht verschleißen und auch bei erweiterten Öffnungen der Unterkonstruktion ein sicherer Halt gegeben ist.

Diese Aufgabe wird erfindungsgemäß dadurch gelöst, daß der Kopf des Bolzens einen Abschnitt desjenigen Bereichs des Kunststoffprofils bildet, der zwei seitliche Ränder benachbarter Siebelemente hält.

Der Kopf des Bolzens fügt sich in das Kunststoffprofil ein, ohne einen Vorsprung zu bilden, so daß er einem erhöhten Verschleiß nicht ausgesetzt ist. Auch wird das Siebgut vom Kopf nicht aufgehalten. Durch den Schaft des in das Kunststoffprofil einrastenden Bolzens wird der Bereich des Kunststoffprofils, der in der Öffnung der Unterkonstruktion einliegt, ausgeweitet, so daß das Kunststoffprofil auch dann sicher gehalten ist, wenn die Öffnungen der Unterkonstruktion ausgeschlagen sind. Darüber hinaus führt diese Konstruktion zu dem Vorteil, daß die Bolzen selbst nachziehend sind, so daß bei einem entstehenden Spiel der Spalt ausgefüllt wird.

Besonders vorteilhaft ist es, wenn der Bolzenkopf einen waagerechten Profilabschnitt des oberen Kunststoffprofilbereichs bildet und das Kunststoffprofil an dieser Stelle entsprechend ausgespart ist. Hierdurch fügt sich der Bolzenkopf bei ausreichender Größe besonders in das Kunststoffprofil ein.

Eine besonders einfache und sichere Befestigung wird dann erreicht, wenn die Schaftwand des Bolzens sägezahnförmig ausgebildet ist. Hierbei kann die Öffnung eine entsprechend der Bolzenschaftwand sägezahnförmige Wandung aufweisen.

Um mit der Einstecktiefe des Bolzens den Anpreßdruck in der Öffnung der Unterkonstruktion zu bestimmen, wird vorgeschlagen, daß die Öffnung und/oder der Bolzenschaft konisch geformt sind.

Eine sichere und einfache Befestigung der Siebelemente durch den Bolzenkopf wird dadurch erreicht, daß der teilprofilförmige Bolzenkopf einen pilzförmigen Querschnitt aufweist. Besonders vorteilhaft ist es, wenn der Bolzen aus Kunststoff ist.

Ein Ausführungsbeispiel der Erfindung ist in der Zeichnung dargestellt und wird im folgenden näher beschrieben. Es zeigen:
Fig. 1 eine Stirnansicht des Bolzens;
Fig. 2 eine Seitenansicht des Bolzens;
Fig. 3 einen Schnitt nach 111-111 in Fig. 4; und
Fig. 4 eine Seitenansicht der Unterkonstruktion mit aufgesetztem Kunststoffprofil bei herausgenommenen Bolzen.

Ein Siebboden ist aus einzelnen rechteckförmigen Siebelementen 1 zusammengesetzt, die aus Kunststoff bestehen. Diese Siebelemente 1 weisen an ihren seitlichen Stirnseiten 2 nutenförmige Längsausnehmungen 3 auf, die von dem oberen Bereich 4 eines Kunststoffprofils 5 gehalten werden. Der obere Bereich 4 ist hierzu im Querschnitt pilzförmig ausgeführt.

Das Kunststoffprofil 5 liegt auf der Oberseite von L-förmigen waagerechten Metallprofilen 6 der Unterkonstruktion auf. Die Profile 5 verlaufen parallel zu den Profilen 6 und weisen an ihrer Unterseite zapfenförmige zylindrische Vorsprünge 7 auf, die in Bohrungen bzw. Öffnungen 8 des Profils 6 eingesteckt sind. Jeder Vorsprung weist mittig eine ihn senkrecht durchquerende Öffnung 9 auf, die sich nach unten hin konisch verjüngt und deren Wandung sägezahnförmig gestaltet ist.

In die Öffnung 9 ist ein Bolzen von oben einsteckbar, dessen etwa zylindrischer Schaft 11 außen sägezahnförmig geformt ist, um in die sägezahnförmige Wandung der Öffnung 9 eingreifen zu können und formschlüssig zu halten. Da die Öffnung 9 konisch nach unten hin verjüngt ist, ist der Grad der Dehnung des Vorsprungs 7 abhängig von der Tiefe des Einsteckens des Bolzens 10. Der Bolzen 10 weist an seiner Oberseite einen Kopf 12 auf, der einem Abschnitt des oberen pilzförmigen Bereichs 4 des Profils 5 in seiner Form entspricht. Das Profil 5 weist hierzu im oberen Bereich oberhalb der Öffnung 9 eine rechteckförmige Ausnehmung 13 auf, die der Kopf 12 nach Einsetzen des Bolzens 10 vollständig ausfüllt.

Der Bolzen 10 besteht vorzugsweise aus demselben Kunststoffmaterial wie das Profil 5. In einer alternativen nicht dargestellten Ausführung kann der Schaft 11 des Bolzens 10 sich nach unten hin konisch verjüngen. Ferner kann der Kopf 12 statt eines pilzförmigen Querschnitts auch sägezahnförmig gestaltet sein, um in eine entsprechend sägezahnförmige Längsausnehmung an der Stirnseite des Siebelements 1 einzugreifen.

## Patentansprüche

1. Siebbelag mit nebeneinander angeordneten Siebelementen (1), die an Profilen, (6) einer tragenden Unterkonstruktion durch zusätzliche Kunststoffprofile (5) befestigt sind, die zwei seitliche Ränder benachbarter Siebelemente (1) halten, oberhalb der Profile (6) der Unterkonstruktion parallel verlaufen und an ihrer Unterseite Vorsprünge (7) aufweisen, die an den Profilen (6) der Unterkonstruktion rastend befestigt sind, wobei die Kunststoffprofile (5) in Abständen mittig senkrechte Öffnungen (9) aufweisen, in die von oben Bolzen (10) rastend einsteckbar sind und die Öffnungen (9) koaxial die Vorsprünge (7) durchdringen und in die Profile (6) der Unterkonstruktion hineinreichen, dadurch gekennzeichnet, daß der Kopf (12) des Bolzens (10) einen Abschnitt desjenigen Bereichs (4) des Kunststoffprofils (5) bildet, der zwei seitliche Ränder (2) benachbarter Siebelemente (1) hält.

2. Siebbelag nach Anspruch 1, dadurch gekennzeichnet, daß der Bolzenkopf (12) einen waagerechten Profilabschnitt des oberen Kunststoffprofilbereichs (4) bildet und das Kunststoffprofil (5) an dieser Stelle entsprechend ausgespart ist.

3. Siebbelag nach einem der vorherigen Ansprüche, dadurch gekennzeichnet, daß die Schaftwand des Bolzens (10) sägezahnförmig ausgebildet ist.

4. Siebbelag nach Anspruch 3, dadurch gekennzeichnet, daß die Öffnung (9) eine entsprechend der Bolzenschaftwand sägezahnförmige Wandung aufweist.

5. Siebbelag nach einem der vorherigen Ansprüche, dadurch gekennzeichnet, daß die Öffnung (9) und/oder der Bolzenschaft (11) konisch geformt sind.

6. Siebbelag nach einem der vorherigen Ansprüche, dadurch gekennzeichnet, daß der teilprofilförmige Bolzenkopf (12) einen pilzförmigen Querschnitt aufweist.

7. Siebbelag nach einem der vorherigen Ansprüche, dadurch gekennzeichnet, daß der Bolzen (10) aus Kunststoff ist.

## Claims

1. Screen bottom having screen elements (1) which are arranged next to one another and are secured on profiles (6) of a supporting substructure by additional plastic profiles (5) which hold two lateral edges of adjoining screen elements (1), extend parallel to the substructure above the profiles (6) and on their underside have projections (7) which are secured with locking engagement on the profiles (6) of the substructure, the plastic profiles (5) having centrally at intervals vertical openings (9) into which pins (10) can be inserted from above with locking engagement and the openings (9) pass through the projections (7) coaxially and extend into the profiles (6) of the substructure, characterized in that the head (12) of the pin (10) forms a portion of that region (4) of the plastic profile (5) which holds two lateral edges (2) of adjoining screen elements (1).

2. Screen bottom according to Calim 1, characterized in that the pin head (12) forms a horizontal profile portion of the upper plastic profile region (4) and the plastic profile (5) is correspondingly recessed at this point.

3. Screen bottom according to one of the preceding claims, characterized in that the shank wall of the pin (10) is of sawtooth-shaped design.

4. Screen bottom according to Claim 3, characterized in that the opening (9) has a sawtooth-shaped wall corresponding to the pin shank wall.

5. Screen bottom according to one of the preceding claims, characterized in that the opening (9) and/or the pin shank (11) are conically shaped.

6. Screen bottom according to one of the preceding claims, characterized in that the part profile- shaped pin head (12) has a mushroom-shaped cross- section.

7. Screen bottom according to one of the preceding claims, characterized in that the pin (10) is made of plastic.

## Revendications

1. Panneau de criblage avec des éléments de criblage (1) disposés les uns à côté des autres qui sont fixés à des profilés (6) d'une construction de base par l'intermédiaire de profilés en matière synthétique (5) supplémentaires, qui portent deux bords latéraux d'éléments de criblage (1) adjacents, s'étendant parallèlement au-dessus des profilés (6) de la construction de base, et présentent des saillies (7) sur leur face inférieure qui sont fixées à encliquetage aux profilés (6) de la construction de base, les profilés en matière synthétique (5) présentant à intervalles réguliers des ouvertures verticales médianes (9) dans lesquelles des chevilles (10) peuvent être enfoncées d'au-dessus à encliquetage et les ouvertures (9) traversant coaxialement les saillies (7) et arrivant à l'intérieur des profilés (6) de la construction de base, caractérisé en ce que la tête (12) de la cheville (10) forme une section de la zone (4) du profilé en matière synthétique (5) qui maintient deux bords latéraux (2) d'éléments de criblage (1) adjacents.

2. Panneau de criblage selon la revendication 1, caractérisé en ce que la tête (12) de la cheville forme une section de profilé horizontale de la zone (4) supérieure du profilé en matière synthétique et le profilé en matière synthétique (5) est évidé en correspondance à ce point.

3. Panneau de criblage selon l'une des revendications précédentes, caractérisé en ce que la paroi de la tige de la cheville (10) est conformée en dents de scie.

4. Panneau de criblage selon la revendication 3, caractérisé en ce que l'ouverture (9) présente une paroi en dents de scie en correspondance de la paroi de la tige de la cheville.

5. Panneau de criblage selon l'une des revendications précédentes, caractérisé en ce que l'ouverture (9) et/ou la tige (11) de la cheville ont une forme conique.

6. Panneau de criblage selon l'une des revendications précédentes, caractérisé en ce que la tête (12) de la cheville en forme de profilé partiel présente une section transversale en forme de champignon.

7. Panneau de criblage selon l'une des revendications précédentes, caractérisé en ce que la cheville (10) est en matière synthétique.
